# EUROPÄISCHE PATENTANMELDUNG

(11) **EP 0 049 700 A2**
(43) Veröffentlichungstag der Anmeldung: **14.04.1982**
(21) Anmeldenummer: 81890159.7
(22) Anmeldetag: 02.10.1981
(51) Int. Cl.: A47C 7/40

(54) **Sitzmöbel, vorzugsweise Polstermöbel**

(30) Priorität: 03.10.1980 AT 4946/80
(71) Anmelder: Neuherz, Robert, A-8380 Jennersdorf (AT)
(72) Erfinder: Neuherz, Robert, A-8380 Jennersdorf (AT)
(74) Vertreter: Binder, Otto, Dipl.-Ing.

(57) **Zusammenfassung**

Das Sitzmöbel, vorzugsweise ein Polstermöbel, besteht aus einem Sitzteil (1) und einer in bezug zu diesem Sitzteil (1) längs Führungen (4) höhenverstellbaren Rückenlehne (2).

Um die Rückenlehne (2) aus einer ästhetisch ansprechenden niedrigen Tieflage in eine der Forderung nach Bequemlichkeit entsprechende, beliebig wählbare und für die Benutzung des Möbels bestgeeignete Hochlage verstellen zu können, ist ein Antrieb zur stufenlosen Verstellung der Rückenlehne (2) längs ihrer Führungen (4) vorgesehen.

Der von Hand aus betätigbare stufenlose Antrieb besteht aus einer Kurbel (9), einer den Sitzteil (1) durchsetzenden Antriebswelle (10) mit einem Ritzel (11) und einer Zahnstange (12). Die Kurbel (9) bzw. das ihr zugeordnete Ende der Antriebswelle (10) kann im vorderen Bereich des Sitzteiles (1) in einem unterhalb der Sitzfläche befindlichen Hohlraum (16) untergebracht sein.

## Beschreibung

Die Erfindung betrifft ein Sitzmöbel, vorzugsweise ein Polstermöbel, mit einem Sitzteil und einer in bezug zu diesem Sitzteil längs Führungen höhenverstellbaren Rücken= lehne.

Bei solchen Sitzmöbeln wird auf Wunsch der Käufer und der planenden Innenarchitekten die Rückenlehne aus ästheti= sehen Gründen gern bewußt niedrig bemessen; dies führt jedoch dazu, daß die Benutzung solcher Sitzmöbel auf Dauer unbequem wird, weil der obere Teil des Rückens mit der Schulterpartie und dem Kopf des Benutzers an der Lehne keine Stütze findet.

Aus der USA-Patentschrift Nr. 2 603 275 ist bereits ein Sitzmöbel mit einer längs Führungen höhenverstellbaren Rückenlehne bekannt; zur Höhenverstellung dieser Rücken= lehne muß jedoch ein an ihr befestigter, mit einer Zahnung ausgebildeter Arm aus der Verzahnung eines an der Basis befestigten Beschlages ausgeschwenkt, angehoben und sodann wieder in einen anderen Zahn der ortsfesten Verzahnung eingerastet werden. Die Handhabung dieser Rückenlehne ist infolgedessen einigermaßen schwierig und erfordert einen erheblichen Mühe- und Geschicklichkeitsaufwand, zumal dann, wenn das Sitzmöbel von der Rückseite her nicht zugänglich ist, wie beispielsweise bei einer an einer Wand stehenden Sitzmöbelgarnitur.

Aufgabe vorliegender Erfindung ist es, ein Sitzmöbel der eingangs bezeichneten Gattung so zu gestalten, daß die Höhenverstellung der Rückenlehne einfach und mühelos durchführbar ist, und zwar unabhängig vom Standort und von der Gruppierung dieses Sitzmöbels mit einer bequem zugänglichen und betätigbaren Mechanik.

Erfindungsgemäß ist zur stufenlosen Verstellung der Rücken= lehne längs ihrer Führungen ein Antrieb vorgesehen.

Mit dieser Maßnahme wird gewährleistet, daß die Rücken= lehne durch eine einfache Manipulation jeweils aus einer den ästhetischen Bedürfnissen und der Forderung nach Niedrigkeit des Möbels entsprechenden Tieflage (Normallage) in eine der Forderung nach Bequemlichkeit entsprechende Hochlage (Gebrauchslage) gebracht werden kann, und zwar - dank des stufenlosen Antriebes - in eine jeweils dem individuellen Bedürfnis und der Körpergröße des Benutzers entsprechende wählbare Höhenlage. Wenn die Rückenlehne mit ihrer vorderseitigen Polsterung an dem hinteren Rand der Polsterung des Sitzteiles anliegend geführt ist, weist das gepolsterte Sitzmöbel auch mit hochverstellter Rücken= lehne ein gefälliges Aussehen auf.

Der stufenlose Antrieb kann im Rahmen der Erfindung grund= sätzlich beliebiger Art sein und er läßt sich nach dem Stand der Technik außerordentlich vielfältig ausbilden und ausstatten, so etwa als mechanischer, elektromechanischer, elektrischer oder hydraulischer Antrieb mit Steuerungs. organen jedweder Gattung, allenfalls auch selbsttätig mit einer durch die Benutzung (Belastung der Sitzfläche) auslösbaren Steuerung...

Nach einer besonders einfachen und mit geringem Kosten= aufwand herstellbaren, aber doch sehr soliden und zuver= lässigen Ausführungsform des Erfindungsgegenstandes be= steht der Antrieb aus einer Kurbel od.dgl., einer Antriebs= welle mit Ritzel und einer Zahnstange. Die Kurbel bzw. das ihr zugeordnete Ende der Antriebswelle kann dann vor= teilhafterweise im vorderen Bereich des Sitzteiles in einem unterhalb der Sitzfläche befindlichen Hohlraum angeordnet sein.

Weitere Erfindungsmerkmale werden der besseren Verständ= lichkeit wegen nachstehend an Hand der Zeichnungen erläutert, die ein Ausführungsbeispiel des Erfindungs= gegenstandes veranschaulichen. Es zeigt
Figur 1 einen Querschnitt durch das Sitzmöbel nach I-I der Figuren 2 und 3,
Figur 2 einen Schnitt nach II-II der Figur 1,
Figur 3 eine Rückansicht nach III-III der Figur 1,
Figur 4 das Detail IV aus Figur 1 in größerem Maßstab,
Figur 5 eine Ansicht dieses Details nach Pfeil V der
Figur 4.

Das nur beispielsweise ohne Armlehnen dargestellte Sitz= möbel besteht im wesentlichen aus dem Sitzteil 1 und der Rückenlehne 2. Bei diesen beiden Teilen ist die Polsterung l' bzw. 2' nur gestrichelt angedeutet. Die vorderseitige Polsterung 2' der in Pfeilrichtung 3 höhenverstellbaren Rückenlehne 2 schließt unmittelbar und abstandslos an den hinteren Rand der Polsterung 1' des Sitzteiles 1 an und ist an diesem Rand anliegend geführt.

In dem unterhalb der Rückenlehne 2 befindlichen Bereich des Sitzteiles 1 ist zur Vertikalführung der Rückenlehne 2 ein Paar von Rohren 4 mit den Laschen 5 an der Hinter= wand 6 des Sitzteiles 1 befestigt und an diesen Innen= rohren 4 sind mit der Rückenlehne 2 mittels der Laschen 7 verbundene Außenrohre 8 teleskopartig gleitend geführt.

Als von Hand aus betätigbarer Antrieb zur stufenlosen Höhenverstellung der Rückenlehne 2 ist ein Zahnstangen= antrieb vorgesehen, der eine Kurbel 9, eine Antriebs= welle 10, ein Ritzel 11 und eine an einem Steher 12' des Sitzteiles 1 befestigte Zahnstange 12 umfaßt. Die an einer Stirnseite des Sitzteiles 1 befindliche Kurbel 9 ist über eine den Sitzteil 1 mittig durchsetzende Antriebswelle 10 mit dem unterhalb der Rückenlehne 2 gelagerten Ritzel 11 verbunden. Gewünschtenfalls kann die Kurbel 9 auch ge= sondert aufbewahrt und an das freie Ende der Antriebs= welle 10 nur im Bedarfsfall angesetzt werden.

Die Antriebswelle 10 lagert in den Querstreben 13 und 14 des Sitzteiles 1 sowie in dem Lager 15 der Hinterwand 6 des Sitzteiles 1. Die Kurbel 9 mit dem ihr zugeordneten Ende der Antriebswelle 10 ist im vorderen Bereich des Sitz= teiles 1 in einem unterhalb der Sitzfläche befindlichen Hohlraum 16 angeordnet, der von der Stirnseite des Sitz= teiles 1 aus gut zugänglich und bedarfsweise, z.B. durch Abklappen der Abdeckung 17, zu öffnen ist. Anstelle einer solchen klappbaren Abdeckung könnte selbstverständ^{p} lich auch eine abnehmbare oder verschiebbare Abdeckung vorgesehen werden.

In ihrer hinterseitigen Ebene ist die Rückenlehne 2 durch eine sich in der Tiefststellung bis in Bodennähe erstrecken= de Wandung 18 verlängert, die die Hinterseite des Sitz= teiles 1 abdeckt.

Die Seitenteile 19 der Rückenlehne 2 greifen mit abwärts= erstreckten Wangen 20 mit Spiel zwischen die Seitenwände 21 des Sitzteiles 1 ein.

Schließlich bildet die Rückenlehne 2 einen sich einwärts in den Sitzteil 1 erstreckenden Anschlag 22, der mit einem Teil der Sitzfläche des Sitzteiles zusammenwirkend die Höhenverstellung der Rückenlehne 2 nach oben hin begrenzt.

Die Seitenwände 21 des Sitzteiles 1 sind durch Querstreben 23, die Seitenteile 19 der Rückenlehne 2 durch Querstreben 24 räumlich versteift. Die Träger der Polsterung 1' des Sitz= teiles 1 sind mit 25, jene der Polsterung 2' der Rückenlehne 2 mit 26 bezeichnet.

Das erfindungsgemäße Möbel kann im Rahmen der Erfindung mit oder ohne Armlehnen ausgebildet sein und kann aus einem einzelnen Element bestehen oder aus mehreren neben= einander angeordneten und miteinander, z.B. zu einer Sitzbank verbundenen, Elementen zusammengesetzt sein.

## Patentansprüche

1. Sitzmöbel, vorzugsweise Polstermöbel, mit einem Sitzteil (1) und einer in bezug zu diesem Sitzteil (1) längs Führungen (4) höhenverstellbaren Rückenlehne (2), gekennzeichnet durch einen Antrieb (9-12) zur stufenlosen Verstellung der Rückenlehne (2) längs ihrer Führungen (4).

2. Sitzmöbel nach Anspruch 1, dadurch gekennzeichnet, daß der von Hand aus betätigbare Antrieb aus einer Kurbel (9) od.dgl., einer Antriebswelle (10) mit Ritzel (11) und einer Zahnstange (12) besteht.

3. Sitzmöbel nach Anspruch 2, dadurch gekennzeichnet, daß die an der Stirnseite des Sitzteiles (1) befind= liche bzw. dort bedarfsweise anrdas freie Ende der Antriebswelle (10) ansetzbare Kurbel (9) od.dgl. über die den Sitzteil (1) vorzugsweise mittig durch= setzende Antriebswelle (10) mit dem unterhalb der Rückenlehne (2) gelagerten, dem Zahnstangentrieb (9-12) zugehörigen Ritzel (11) verbunden bzw. ver= bindbar ist.

4. Sitzmöbel nach Anspruch 3, dadurch gekennzeichnet, daß die Kurbel (9) bzw. das ihr zugeordnete Ende der Antriebswelle (10) im vorderen Bereich des Sitzteiles (1) in einem unterhalb der Sitzfläche befindlichen Hohlraum (16) angeordnet ist.

5. Sitzmöbel nach Anspruch 4, dadurch gekennzeichnet, daß der bedarfsweise zu öffnende Hohlraum (16) von der Stirnseite des Sitzteiles (1) her zugänglich und durch eine z.B. abklappbare, abnehmbare oder ver= schiebbare Abdeckung (17) verschließbar ist.
